# EUROPÄISCHE PATENTSCHRIFT

(11) **EP 1 734 187 B1**
(45) Veröffentlichungstag und Bekanntmachung des Hinweises auf die Patenterteilung: **18.03.2009**
(21) Anmeldenummer: 06115418.3
(22) Anmeldetag: 14.06.2006
(51) Int. Cl.: E01B 25/32

(54) **Zweischichtige Betongleitleiste für die Fahrplatte einer Magnetschwebebahn**
Two layer sliding concrete strip for the track of a magnetic levitation train
Guide de glissement constitué de deux couches de béton pour la voie d'un train à sustentation magnétique

(30) Priorität: 16.06.2005 DE 102005027752
(43) Veröffentlichungstag der Anmeldung: 20.12.2006
(73) Patentinhaber: Ed. Züblin Aktiengesellschaft, 70567 Stuttgart (DE)
(72) Erfinder: Widmann, Horst, 72622, Nürtingen (DE); Dr. Bachmann, Hubert, 75015, Bretten (DE)

(56) Entgegenhaltungen:
- DE-A1- 4 115 935
- DE-A1- 10 314 068
- DE-A1-9102004 032 97
- GB-A- 2 134 573
- US-A- 4 856 173

## Beschreibung

### Technisches Gebiet

Die Erfindung betrifft die Konstruktion einer Gleitleiste für die Fahrplatte einer Magnetschwebebahn.

### Stand der Technik

Gleitleisten haben bei Fahrplatten von Magnetschwebebahnen die Aufgabe, im Notfall, z.B. bei Stromausfall, ein kontrolliertes Abbremsen des Zuges zu gewährleisten. Hierzu bestehen die Gleitleisten (4) aus dickem Stahlblech, welches im Beton (1) der Fahrplatte (3) verankert ist.

Die Gleitleiste (4) ist dabei im Beton (1) versenkt und muß, um das Eindringen von Wasser in den Spalt zwischen Metall (4) und Beton (1) zu verhindern, aufwendig gegen den Beton (1) abgedichtet sein.

In der DE 41 15 935 A1 ist eine Fahrwegkonstruktion für Magnetschwebefahrzeuge beschrieben, bei der die Fahrplatten aus normalem Konstruktionsbeton bestehen und die Oberseite der Fahrplatten gleichzeitig die Gleitfläche für das Aufsetzen der Gleitkufen einer Magnetschwebebahn nach dem Ausfall von Magneten darstellt. Solche Fahrplatten ohne spezielle Gleitschichten, die keine abzudichtenden Spalten aufweisen, werden aber nach einem Versagensfall der Magnete schwer beschädigt und müssen dann meist ersetzt werden.

### Aufgabe der Erfindung

Aufgabe der Erfindung ist eine einfachere Lösung, die keine Dichtigkeitsprobleme mehr aufweist und witterungsbeständig ist.

### Darstellung der Erfindung

Die Aufgabe wird durch die im Kennzeichen des Anspruchs 1 angegebenen Merkmale gelöst.

Wesentliches Merkmal der Erfindung ist hierbei, die Stahlgleitleiste (4) durch eine flächige Betongleitleiste (2) zu ersetzen, die keinen senkrechten Spalt zwischen dem Beton (1) der Fahrplatte (3) und der Gleitleiste (2) mehr aufweist, in den Wasser von oben eindringen könnte.

Die Gleitleiste (2) besteht aus einem hochfesten oder ultrahochfesten Beton mit speziellen harten Zuschlagstoffen, der eine äußerst glatte, abriebfeste und dauerhafte Oberfläche aufweist.

Obwohl auf Beton sonst nur rollende Systeme schadensfrei bewegt werden können, eignet sich dieser Beton dazu, ein auf ihm auf Gleitkufen abgesetztes Magnetschwebefahrzeug gleichmäßig über einen langen Weg und ohne einen zu reparierenden Schaden an der Gleitleiste (2) zum Stillstand zu bringen.

Die erfindungsgemäße Betongleitleiste (2) benötigt auch keine senkrechten Verankerungen im Beton (1) der Fahrplatte (3), sondern ist bevorzugt flächig mit diesem verbunden und verzahnt. Dies geschieht vorzugsweise, indem in einer Schalung der noch flüssige hochfeste oder ultrahochfeste Beton der Gleitleiste (2), eventuell mit verbindender Anschlußbewehrung dazwischen, mit dem flüssigen Konstruktionsbeton (1) der Tragplatte (3) überschichtet wird.

Es ist weiterhin möglich, eine aus dem Spezialbeton vorgefertigte Gleitleiste in die Schalung einzulegen und mit dem Konstruktionsbeton zu vergießen.

Auf diese Weise ist es auch einfach möglich, nur diejenigen Teilbereiche der Oberfläche der Tragplatte (3), auf denen das Magnetschwebefahrzeug notfalls absetzt, mit Spezialbeton als Gleitleiste (2) zu versehen.

Dabei sind sowohl mechanische als auch chemische Verbundmittel möglich, um den Spezialbeton der Betongleitleiste (2) mit dem Konstruktionsbeton (1) der Fahrplatte (3) dauerhaft zu verbinden.

Der Spezialbeton weist vorzugsweise eine Schichtdicke von etwa 5 Zentimetern auf.

Die Figuren zeigen schematisch die erfindungsgemäße Betongleitleiste (2) im Vergleich zum Stand der Technik, der Stahlgleitleiste (4).

Fig. 1 zeigt schematisch die Stahlgleitleiste als den Stand der Technik

Fig. 2 zeigt eine Fahrplatte (3), bei der die gesamte Oberseite aus einem ultrahochfesten Beton als Gleitleiste (2), sozusagen als Gleitfläche und gänzlich ohne senkrechte Spalte, ausgestaltet ist.

Fig. 3 zeigt eine Fahrplatte (3), bei der die Gleitleiste (2) nur einen Teil der Oberseite der Fahrplatte (3) einnimmt und die senkrechten Fugen durch den guten Verbund der beiden Betons Konstruktionsbeton(1)/ultrahochfester Beton nur von verschwindendem Ausmaß sind.

### Bezugszeichenliste

- 1: Konstruktionsbeton
- 2: Betongleitleiste aus Spezialbeton
- 3: Fertigteiltragplatte
- 4: Stahlgleitleiste

## Patentansprüche

1. Fahrwegplatte (3) einer Magnetschwebebahn, mit einer auf ihrer Oberfläche angeordneten Gleitleiste (2),
**dadurch gekennzeichnet, daß** die Gleitleiste (2) aus einem hochfesten oder ultrahochfesten Beton mit speziellen harten Zuschlagstoffen besteht, der im Vergleich mit dem darunterliegenden Konstruktionsbeton (1) der Fahrwegplatte (3) eine äußerst glatte, abriebfeste und dauerhafte Oberfläche aufweist, und daß sich die so gestaltete Gleitleiste (2) aus Beton in Teilbereichen oder der gesamten nach oben gerichteten Oberfläche der Fahrwegplatte (3) befindet, wenn die Fahrwegplatte im Betrieb ist, und daß die Gleitleiste (2) mit dem darunterliegenden Konstruktionsbeton (1) der Fahrwegplatte (3) durch Verzahnung verbunden ist.

2. Fahrwegplatte (3) nach Anspruch 1,
**dadurch gekennzeichnet, daß** die Gleitleiste (2) die gesamte Oberseite der Fahrwegplatte (3) bedeckt und keine senkrechten Fugen aufweist.

3. Fahrwegplatte (3) nach Anspruch 1,
**dadurch gekennzeichnet, daß** die Gleitleiste (2) im wesentlichen nur den Teil der Oberseite der Fahrwegplatte (3) bedeckt, auf den die Kufen der Magnetschwebebahn im Notfall absetzen.

4. Fahrwegplatte (3) nach mindestens einem der Ansprüche 1 bis 3,
**dadurch gekennzeichnet, daß** aus dem Konstruktionsbeton (1) zusätzlich herausragende Fortsätze oder Bewehrungseisen in den Beton der Gleitleiste (2) hineinragen.

5. Verfahren zur Herstellung einer Fahrwegplatte (3) nach Anspruch 1,
**dadurch gekennzeichnet, daß** die Fahrwegplatte (3) in einer Schalung mit sehr glattem oder poliertem Boden topdown hergestellt wird,
in diese Schalung der hochfeste oder ultrahochfeste Beton der Betongleitleiste (2) flüssig eingefüllt wird,
im Falle nicht selbstverdichtenden hochfesten oder ultrahochfesten Betons gerüttelt wird,
optional Bewehrungen aufgelegt werden
der Konstruktionsbeton (1) der Fahrwegplatte (3) frisch in frisch schonend aufgetragen wird,
im Falle nicht selbstverdichtenden Konstruktionsbetons (1) gerüttelt wird, und die Platte (3) in der Schalung ausgehärtet wird.

6. Verfahren zur Herstellung einer Fahrwegplatte (3) nach Anspruch 1,
**dadurch gekennzeichnet, daß** die Fahrwegplatte (3) in einer Schalung mit sehr glattem oder poliertem Boden topdown hergestellt wird,
in diese Schalung der hochfeste oder ultrahochfeste Beton der Betongleitleiste (2) flüssig eingefüllt wird,
im Falle nicht selbstverdichtenden hochfesten oder ultrahochfesten Betons gerüttelt wird,
optional Bewehrungen aufgelegt werden,
der hochfeste oder ultrahochfeste Beton ausgehärtet wird,
der Konstruktionsbeton (1) der Fahrwegplatte (3) anschließend oder nach Auftragen eines Verbundmittels aufgetragen wird,
im Falle nicht selbstverdichtenden Konstruktionsbetons gerüttelt wird,
und die Platte (3) in der Schalung ausgehärtet wird.

7. Verfahren zur Herstellung einer Fahrwegplatte (3) nach Anspruch 1,
**dadurch gekennzeichnet, daß** die Fahrwegplatte (3) in einer Schalung topdown hergestellt wird, indem eine vorgefertigte Gleitleiste (2) aus hochfestem oder ultrahochfestem Spezialbeton in diese Schalung topdown eingelegt wird oder als verlorene Schalung eine Ausnehmung im Boden dieser Schalung ausfüllt,
in diese Schalung der Konstruktionsbeton (1) der Fahrwegplatte (3) anschließend oder nach Auftragen eines Verbundmittels und optionaler Bewehrungen eingebracht wird,
im Falle nicht selbstverdichtenden Konstruktionsbetons (1) gerüttelt wird, und das Bauteil in der Schalung ausgehärtet wird.

## Claims

1. A track slab (3) of a magnetic levitation train with a sliding strip (2) arranged on its surface ,
**characterized in that** the sliding strip (2) consists of high strength or ultra high strength concrete with specific hard aggregates, which exhibits an extremely smooth, abrasion resistant and durable surface compared with the underlying structural concrete (1) of the track slab (3), and **in that** the thus constructed sliding concrete strip (2) is located in parts of or in the entire upwardly directed surface of the track slab (3) when the track slab is in operation,
and **in that** the sliding strip (2) is connected to the underlying structural concrete (1) of the track slab (3) by interlocking.

2. A track slab (3) according to claim 1,
**characterized in that** the sliding strip (2) covers the entire surface of the track slab (3) and does not exhibit any vertical joints.

3. A track slab (3) according to claim 1,
**characterized in that** the sliding strip (2) essentially only covers that part of the surface of the track slab (3) where the runners of the magnetic levitation train touch down in the event of an emergency.

4. A track slab (3) according to at least one of claims 1 to 3,
**characterized in that** additionally extensions or reinforcement bars projecting from the structural concrete (1) penetrate into the sliding strip (2).

5. A method for the production of a track slab (3) according to claim 1,
**characterized in that** the track slab (3) is produced top-down in formwork with a very smooth or polished bottom,
the high strength or ultra high strength concrete of the sliding concrete strip (2) is poured in a liquid state into this formwork,
vibration is applied in the case of non-self-compacting, high strength or ultra high strength concrete,
reinforcement is optionally laid down,
the structural concrete (1) of the track slab (3) is spread carefully fresh on fresh,
vibration is applied in the case of non-self-compacting structural concrete (1),
and **in that** the slab (3) is hardened in the formwork.

6. A method for the production of a track slab (3) according to claim 1,
**characterized in that** the track slab (3) is produced top-down in formwork with a very smooth or polished bottom,
the high strength or ultra high strength concrete of the sliding concrete strip (2) is placed in a liquid state into this formwork,
vibration is applied in the case of non-self-compacting, high strength or ultra high strength concrete,
reinforcement is optionally laid down,
the high strength or ultra high strength concrete is hardened,
the structural concrete (1) of the track slab (3) is spread subsequently or after application of a bonding agent,
vibration is applied in the case of non-self-compacting structural concrete,
and **in that** the slab (3) is hardened in the formwork.

7. A method for the production of a track slab (3) according to claim 1,
**characterized in that** the track slab (3) is produced top-down in formwork, whereby a precast sliding strip (2) made of high strength or ultra high strength special concrete is laid top-down into this formwork or, as permanent formwork, fills a pocket at the bottom of this formwork,
the structural concrete (1) of the track slab (3) is placed into this formwork subsequently or after application of a bonding agent and optional reinforcement,
vibration is applied in the case of non-self-compacting structural concrete (1), and **in that** the construction element is hardened in the formwork.

## Revendications

1. Voie (3) d'un train à sustentation magnétique, avec un guide de glissement (2) disposé sur sa surface, **caractérisée en ce que** le guide de glissement (2) constitué de béton à haute résistance ou très haute résistance avec des agrégats spécialement durs, qui par comparaison au béton de construction sous-jacent (1) de la voie (3) présente une surface extrêmement lisse, résistante à l'abrasion et durable, et **en ce que** le guide de glissement ainsi aménagé (2) en béton se trouve dans des sections ou dans l'ensemble de la surface tournée vers le haut de la voie (3), lorsque la voie est en fonctionnement,
et **en ce que** le guide de glissement (2) est relié par une denture avec le béton de construction sous-jacent (1) de la voie (3).

2. Voie (3) selon la revendication 1,
**caractérisé en ce que** le guide de glissement (2) recouvre l'ensemble de la face supérieure de la voie (3) et ne présente aucune rainure verticale.

3. Voie (3) selon la revendication 1,
**caractérisé en ce que** le guide de glissement (2) recouvre pour l'essentiel uniquement une partie de la surface supérieure de la voie (3), sur laquelle les patins du train à sustentation magnétique se pose en cas d'urgence.

4. Voie (3) selon au moins une des revendications 1 à 3,
**caractérisé en ce que** des prolongements proéminents ou des fers à béton armé dépassant en plus hors la construction en béton (1) dépassent dans le béton du guide de glissement (2).

5. Procédé pour la fabrication de la voie (3) selon la revendication 1,
**caractérisé en ce que** la voie (3) soit fabriquée topdown dans un coffrage avec un fond très lisse ou poli, le béton à haute résistance ou à très haute résistance du guide de glissement en béton (2) soit versé liquide dans ce coffrage,
dans le cas d'un béton à haute résistance ou à très haute résistance sans autodensification soit vibré,
des ferraillages soient posés en option,
le béton de construction (1) de la voie (3) soit appliqué avec précaution frais sur frais,
dans le cas d'un béton de construction sans autodensification (1) soit vibré,
et la plaque (3) durcisse dans le coffrage.

6. Procédé pour la fabrication de la voie (3) selon la revendication 1,
**caractérisé en ce que** la voie (3) soit fabriquée topdown dans un coffrage avec un fond très lisse ou poli,
le béton à haute résistance ou à très haute résistance du guide de glissement en béton (2) soit versé liquide dans ce coffrage,
dans le cas d'un béton à haute résistance ou à très haute résistance sans autodensification soit vibré,
des ferraillages soient posés en option,
le béton à haute résistance ou à très haute résistance soit durci,
le béton de construction (1) de la voie (3) soit ensuite appliqué ou après application d'un liant,
dans le cas d'un béton à haute résistance ou à très haute résistance sans autodensification soit vibré,
et la plaque (3) durcisse dans le chauffage.

7. Procédé pour la fabrication de la voie (3) selon la revendication 1,
**caractérisé en ce que** la voie (3) soit fabriquée topdown dans un coffrage, dans lequel un guide de glissement préfabriqué (2) d'un béton spécial à haute résistance ou à très haute résistance soit déposé topdown dans ce coffrage ou comme coffrage perdu remplisse un évidement dans le fond de ce coffrage,
soit introduit ensuite dans ce coffrage le béton de construction (1) de la voie (3) ou après application d'un liant et de ferraillages optionnels,
dans le cas d'un béton de construction sans autodensification (1) soit vibré,
et que la pièce durcisse dans le coffrage.
